# EUROPÄISCHE PATENTANMELDUNG

(11) **EP 1 598 494 A1**
(43) Veröffentlichungstag der Anmeldung: **23.11.2005**
(21) Anmeldenummer: 05104222.4
(22) Anmeldetag: 18.05.2005
(51) Int. Cl.: E04B 1/348, E04H 1/02

(54) **Bauwerk**

(30) Priorität: 19.05.2004 AT 8812004
(71) Anmelder: Unterluggauer, Ernst, 2525 Schönau a.d. Triesting (AT); Milosevic, Djordje, 1190 Wien (AT); Al Khafaji, Zaid, 1030 Wien (AT)
(72) Erfinder: Unterluggauer, Ernst, 2525 Schönau a.d. Triesting (AT); Milosevic, Djordje, 1190 Wien (AT); Al Khafaji, Zaid, 1030 Wien (AT)
(74) Vertreter: Müllner, Erwin

(57) **Zusammenfassung**

Zur Errichtung eines Wohnhauses (1) sind auf einer Bodenplatte (2) auf Rahmen (3) aus vertikalen Stützen (4) und horizontalen Trägern (5) vorgefertigte Raumzellen (8) aufgelegt. Die Raumzellen (8) verfügen jeweils über eine offene Längsseite, an der sie sich gegenüberstehen und so ein vollständiges Geschoss ausbilden. Außerhalb des Rahmens (3) sind zur Ausbildung eines weiteren Geschosses an beiden Seiten, an den Stützen (4), Wandelemente (9) angeordnet. Die Wandelemente (9) weisen die gleiche Höhe wie die Rahmen (3) auf. Die auf dem Rahmen (3) aufliegenden Raumzellen (8) überragen die Rahmen (3) seitlich und liegen auf der Oberkante der Wandelemente (9) auf.

## Beschreibung

### Technisches Gebiet

Die Erfindung betrifft ein Bauwerk, insbesondere Wohnhaus, mit zumindest einer vorgefertigten quaderförmigen Raumzelle mit einem tragenden Skelett, Stützen, Trägern, vorzugsweise aus Stahl, und einer Bodenplatte.

### Stand der Technik

Es ist bekannt, Bauwerke oder zumindest Bauwerksteile, wie z.B. Keller oder Garagen, auf der Baustelle aus vorgefertigten Elementen zu errichten. Die **DE 3933615 A** gibt eine Stahlbetonraumzelle aus Betontafeln mit einer innen liegenden Bewährung an, wobei zwischen den Wand- und Deckenelemente 1-Profilstahlträger untergebracht sind. Der verwendete Beton verfügt über eingeschlossene Polystyrolkugeln als Wärmedämmung. Als Nachteil werden bei dieser Konstruktion die fehlende Wärmedämmung im Bereich der Stahlträger sowie die ungünstigen Einflüsse von Polystyrol und Beton auf das Raumklima, insbesondere im Hinblick auf Dampfdiffusion, Feuchtigkeitsaufnahme bzw. Feuchtigkeitsabgabe, gesehen.

### Offenbarung der Erfindung

### Technische Aufgabe

Die Erfindung geht von diesem Stand der Technik aus und zielt darauf ab, die genannten Nachteile zu beseitigen und darüber hinaus ein Wohnhaus anzugeben, bei dem alle wesentlichen Bauteile vorgefertigt sind und die handwerkliche Arbeit auf der Baustelle auf ein Minimum reduziert ist.

### Technische Lösung

Diese Aufgabe wird durch ein Bauwerk der eingangs beschriebenen Art erfindungsgemäß dadurch gelöst, dass vertikale Stützen auf der Bodenplatte und ein horizontaler Träger zu einem rechteckigen Rahmen zusammengesetzt sind, dass zumindest zwei Rahmen im Abstand zueinander auf der Bodenplatte angeordnet sind und dass auf den Rahmen vorgefertigte, selbsttragende Raumzellen zur Ausbildung eines oberen Geschosses aufgelegt sind.

Es ist zweckmäßig, wenn das tragende Skelett der Raumzelle an der Stirnseite im Abstand zum Boden zur Erhöhung der Tragfähigkeit über einen Träger verfügt, der vorzugsweise an seinen beiden Enden und mittels zumindest eines Distanzstückes mit dem tragenden Skelett kraftschlüssig verbunden ist.

Es ist ferner zweckmäßig, wenn zwei benachbarte Raumzellen im Bereich der Träger miteinander kraftschlüssig verbunden sind. Die kraftschlüssige Verbindung der beiden das Obergeschoss ausbildenden Raumzellen ermöglicht es, massive Stützen im Erdgeschoss einzusparen, die das optische Erscheinungsbild stören bzw. die Freiheit bei der Raumaufteilung einschränken würden.

Es ist günstig, wenn die auf den Rahmen aufliegenden Raumzellen die Rahmen seitlich überragen und zwischen der Unterkante der Raumzelle und der Bodenplatte zur Ausbildung eines ebenerdigen Geschosses Wandelemente angeordnet sind. Auf diese Weise gelingt es, dass das Wandelement des Erdgeschosses mit der Außenwand der Obergeschoss-Raumzelle eine durchgehende, ebene Gebäudeaußenwand ausbildet.

Zum senkrechten Lastabführen von der Raumzelle in die Bodenplatte ist es günstig, wenn das Wandelement einen Rahmen aus Stahlformrohren umfasst.

Wenn zusätzlicher Wohn- oder Stauraum benötigt wird, ist es auch möglich, dass die Bodenplatte durch eine Kellerdecke gebildet ist.

Schließlich ist es vorteilhaft, wenn die Raumzellen an einer Längsseite offen sind und mit den offenen Seiten einander gegenüberstehend zu einem Geschoss zusammengefügt auf den Trägern aufliegen. Die maximale Größe einer Raumzelle richtet sich nach dem Bahnprofil bzw. nach dem Ladevermögen des eingesetzten Lastkraftwagens.

### Kurze Beschreibung der Zeichnungen

Ein Ausführungsbeispiel des Erfindungsgegenstandes ist in den beiliegenden Zeichnungen dargestellt. Fig. 1 zeigt ein erfindungsgemäßes Bauwerk in Seitenansicht in geschnittener Darstellung und Fig. 2 eine Draufsicht auf dieses Bauwerk.

### Beste Ausführungsform der Erfindung

Das erfindungsgemäße Bauwerk, z.B. ein Wohnhaus 1, weist, wie in Fig. 1 dargestellt, auf einer Bodenplatte 2 einen Rahmen 3 aus zwei vertikalen Stützen 4 und einem horizontalen Träger 5 auf. Die beiden vertikalen Stützen 4 und der horizontale Träger 5 sind aus 1-Trägern aus Stahl ausgeführt und in den Eckbereichen miteinander verschraubt oder verschweißt. Die Stützen 4 verfügen an ihrem unteren Ende über eine Montageplatte 6 (siehe Fig. 2), die mit der Bodenplatte 2 (siehe Fig. 1) verschraubt ist.

Die auf der Baustelle aus Beton hergestellte Bodenplatte 2 weist zumindest an den Längsseiten - unterhalb der Stützen 4 - Streifenfundamente 7 bis in frostsichere Tiefe auf. Um auf dem Rahmen 3 vorgefertigte Raumzellen 8 zur Ausbildung eines oberen Geschosses auflegen zu können, sind zwei Rahmen 3 im Abstand zueinander auf der Bodenplatte 2, wie in Fig. 2 dargestellt, hintereinander vorgesehen. Bei der Befestigung der Stützen 4 mit den Montageplatten 6 auf der Bodenplatte 2 (siehe Fig. 1) wurde zwischen dem äußeren Rand der Bodenplatte 2 und den Stützen 4 ein Abstand zur Befestigung von Wandelementen 9 an den Stützen 4 freigelassen. Die Wandelemente 9 umfassen im Inneren einen Hohlprofilrahmen aus Stahl und von der Gebäudeaußenseite zum Gebäudeinneren ein Sandwichpaneel, eine OSB-Holzplatte, Dämmstoff, eine Folie als Dampfsperre und eine feuerhemmende Faserplatte. Das Wandelement 9 weist eine Höhe auf, die der Höhe zwischen der Oberkante der Bodenplatte 2 und der Oberkante des Trägers 5 entspricht, um gemeinsam mit diesem eine ebene Fläche zum Auflegen der Raumzellen 8 auszubilden.

Die Raumzellen 8 verfügen über eine Skelett 10 aus Stahlformrohren, an dem die Schichten des Wandaufbaues befestigt sind. Der Wandaufbau der Raumzellen 8 ist gleich wie der Wandaufbau des Wandelementes 9.

Um möglichst viel Tageslicht in die Raumzelle 8 eindringen zu lassen, verfügt die Raumzelle 8 an ihren beiden Stirnseiten über große Fensterfronten 14. Eine Besonderheit stellt hier der Träger 11 in der Stirnseite des Skelettes 10 dar. Der Träger 11 verläuft parallel etwa 40 cm über dem die Unterkante der Raumzelle 8 ausbildenden Skelettträger 12 und ist mittels Distanzstücken 13 von diesem beabstandet. Gemeinsam bilden der Träger 11, der mit den Distanzstücken 13 und dem Skelett 10 fest verschweißt ist, einen einzigen starren Träger aus.

Die Raumzellen 8 stehen einander an einer jeweils offenen Längsseite gegenüber und bilden gemeinsam das Obergeschoss des Wohnhauses 1. Bei ordnungsgemäßer Ausrichtung der beiden Raumzellen 8 auf den Trägern 5 liegt jede Raumzelle 8 mit ihrer Längsseite vollständig an dem unter ihr angeordneten Wandelement 9 auf. Damit die beiden benachbarten Raumzellen 8 eine kompakte, homogene Einheit ausbilden, werden diese an jeder Stirnseite im Bereich der Träger 11 und der Skelettträger 12 miteinander verschweißt oder verschraubt.

Für die Dauer der Montagearbeiten werden die beiden Raumzellen 8 im Bereich der stirnseitigen Kraftschlussverbindungen unterstellt, um diese exakt aus- und einrichten zu können. Nach der Verschweißung oder Verschraubung an jeder Stirnseite bilden die Träger 11 mit den Skelettträgern 12 über die gesamte Spannweite zwischen den beiden beabstandeten, sich einander parallel gegenüberstehenden Wandelementen 9 ein einziges, durchgehendes, besonders stabiles Überlager aus, das dem Wohnhaus 1 eine besondere Tragfähigkeit verleiht. Durch das auf diese Weise ausgebildete Überlager können zwei weitere (relativ teure) Rahmen im Bereich der Stirnseiten (analog zu den Rahmen 3) eingespart werden.

Vertikale Gebäudelasten werden über die Rahmen 3 und die Wandelemente 9 in die Bodenplatte 2 abgeleitet. Horizontale Kräfte wie z.B. Wind und Erdbeben werden ausschließlich über die Rahmen 3 in die Bodenplatte 2 abgeleitet.

Die vorgefertigten Raumzellen 8 werden bereits mit vorinstallierten haustechnischen Installationen auf die Baustelle geliefert. Die Versorgungsleitungen für Wasser bzw. Abwasser, Strom, Gas und Lüftungen werden vorzugsweise in die Wand- und/oder Bodenkonstruktion der Raumzellen 8 integriert.

Das Obergeschoss wird über eine Treppe 15 erreicht, wobei sich das eine Ende auf die Bodenplatte 2 stützt und das andere Ende durch eine Öffnung im Boden der Raumzelle 8 ragt.

Falls zusätzlicher Wohn- oder Stauraum benötigt wird, ist es auch möglich, die Rahmen 3 statt auf der Bodenplatte 2 auf eine Kellerdecke zu montieren.

Die maximale Größe einer Raumzelle 8 richtet sich nach dem Bahnprofil bzw. nach dem Ladevermögen des eingesetzten Lastkraftwagens und beträgt in der Regel in der Länge 13,5m, in der Breite 2,5m und in der Höhe 3m.

Die Vorfertigung der Raumzellen 8 bringt wesentliche Vorteile in der Qualität der Verarbeitung und Wirtschaftlichkeit gegenüber einer Verarbeitung auf der Baustelle.

## Patentansprüche

1. Bauwerk, insbesondere Wohnhaus, mit zumindest einer vorgefertigten quaderförmigen Raumzelle mit einem tragenden Skelett, Stützen, Trägern, vorzugsweise aus Stahl, und einer Bodenplatte, **dadurch gekennzeichnet, dass** vertikale Stützen (4) auf der Bodenplatte (2) und ein horizontaler Träger (5) zu einem rechteckigen Rahmen (3) zusammengesetzt sind, dass zumindest zwei Rahmen (3) im Abstand zueinander auf der Bodenplatte (2) angeordnet sind und dass auf den Rahmen (3) vorgefertigte, selbsttragende Raumzellen (8) zur Ausbildung eines oberen Geschosses aufgelegt sind.

2. Bauwerk nach Anspruch 1, **dadurch gekennzeichnet, dass** das tragende Skelett (10) der Raumzelle (8) an der Stirnseite im Abstand zum Boden zur Erhöhung der Tragfähigkeit über einen Träger (11) verfügt, der vorzugsweise an seinen beiden Enden und mittels zumindest eines Distanzstückes (13) mit dem tragenden Skelett (10) kraftschlüssig verbunden ist.

3. Bauwerk nach Anspruch 2, **dadurch gekennzeichnet, dass** zwei benachbarte Raumzellen (8) im Bereich der Träger (11) miteinander kraftschlüssig verbunden sind.

4. Bauwerk nach einem der Ansprüche 1 bis 3, **dadurch gekennzeichnet, dass** die auf den Rahmen (3) aufliegenden Raumzellen (8) die Rahmen (3) seitlich überragen und dass zwischen der Unterkante der Raumzelle (8) und der Bodenplatte (2) zur Ausbildung eines ebenerdigen Geschosses Wandelemente (9) angeordnet sind.

5. Bauwerk nach Anspruch 4, **dadurch gekennzeichnet, dass** das Wandelement (9) einen Rahmen aus Stahlformrohren umfasst.

6. Bauwerk nach einem der Ansprüche 1 bis 5, **dadurch gekennzeichnet, dass** die Bodenplatte (2) durch eine Kellerdecke gebildet ist.

7. Bauwerk nach einem der Ansprüche 1 bis 6, **dadurch gekennzeichnet, dass** die Raumzellen (8) an einer Längsseite offen sind und mit den offenen Seiten einander gegenüberstehend zu einem Geschoss zusammengefügt auf den Trägern (5) aufliegen.
